# EUROPÄISCHE PATENTANMELDUNG

(11) **EP 4 685 290 A1**
(43) Veröffentlichungstag der Anmeldung: **28.01.2026**
(21) Anmeldenummer: 25189962.1
(22) Anmeldetag: 16.07.2025
(51) Int. Cl.: E01C 19/26

(54) **VERFAHREN ZUM BETRIEB EINER BODENVERDICHTUNGSVORRICHTUNG, BODENVERDICHTUNGSVORRICHTUNG ZUR VERDICHTUNG EINER UNTERGRUNDBELAGSSCHICHT UND ASPHALTWALZE**

(30) Priorität: 22.07.2024 DE 102024120788
(71) Anmelder: BOMAG GmbH, 56154 Boppard (DE)
(72) Erfinder: LAUGWITZ, Niels, 56154 Boppard (DE); MEBUS, Lukas, 56154 Boppard (DE)
(74) Vertreter: Zimmermann & Partner Patentanwälte mbB

(57) **Zusammenfassung**

Die Erfindung betrifft ein Verfahren (27) zum Betrieb einer Bodenverdichtungsvorrichtung (10) mit einer an einer Tragstruktur (6) rotierbar gelagerten Verdichtungsrolle (5) und einer an der Tragstruktur (6) gelagerten Belagskantenbearbeitungsvorrichtung (7), umfassend eine Kantenbearbeitungsrolle (12), einen Verstellarm (18) sowie einen Verstellantrieb (14), wobei der Verstellantrieb einen Hydraulikzylinder (40)aufweist, das Verfahren (27) aufweisend wenigstens die Schritte: Verstellen (28) der Belagskantenbearbeitungsvorrichtung (7) aus der Endposition in die Kantenbearbeitungsposition; Während des Verstellens Messen mindestens eines Betriebsparameters des Hydrauliksystems mit dem Hydraulikzylinders (40) durch eine Sensorvorrichtung, Übermitteln des mindestens einen Betriebsparameters des Hydrauliksystems mit dem Hydraulikzylinders (40) an eine Erkennungsvorrichtung; und Erkennen eines Zustandes der Kantenbearbeitungsrolle (12). Die Erfindung bezieht sich auch auf eine entsprechende Bodenverdichtungsvorrichtung und eine Asphaltwalze mit der entsprechenden Bodenverdichtungsvorrichtung.

## Beschreibung

Die Erfindung betrifft ein Verfahren zum Betrieb einer Bodenverdichtungsvorrichtung, eine Bodenverdichtungsvorrichtung zur Verdichtung einer Untergrundbelagsschicht sowie eine Asphaltwalze.

Bodenverdichtungsvorrichtungen finden häufig zur Verdichtung einer Untergrundbelagsschicht, beispielsweise einer Asphaltschicht bzw. Asphaltmatte, im Straßenbau oder ähnlichen Anwendungen Verwendung. Gemeinsam ist diesen Bodenverdichtungsvorrichtungen, dass sie eine an einer Tragstruktur der Bodenverdichtungsvorrichtung um eine horizontale und quer zu einer Arbeitsrichtung verlaufende Fahrrotationsachse rotierbar gelagerte Verdichtungsrolle umfassen. Diese weist eine zumindest im Wesentlichen zylinderförmige und im Verdichtungsbetrieb auf dem Bodenuntergrund abrollende Außenmantelfläche auf. Eine solche Verdichtungsrolle kann beispielsweise ein Gummirad bei Gummiradwalzen oder eine sogenannte Walzbandage, beispielsweise aus einem Stahlwerkstoff und/oder einem Verbundwerkstoff, sein. Die Walzbandage umfasst typischerweise einen hohlzylinderförmigen Bandagenmantel, der mit seiner Außenmantelfläche auf dem zu verdichtenden Bodenuntergrund abrollt. Insbesondere im Straßenbau ist es üblich, dass derartige Bodenverdichtungsvorrichtungen einem Straßenfertiger zur Nachverdichtung und/oder Glättung einer von dem Straßenfertiger ausgelegten Asphaltmatte folgen. Typischerweise handelt es sich hierbei um selbstfahrende Bodenverdichtungsvorrichtungen, mit häufig zwei oder mehr derartiger Verdichtungsrollen, in Form von Walzen, insbesondere schemel- oder knickgelenkte Tandemwalzen. Gattungsgemäße Walzen sind beispielsweise in den Druckschriften DE 10 2018 007 825 A1 und DE 10 2017 011 146 A1 offenbart.

Über den reinen Verdichtungsvorgang hinaus können beim Einsatz solcher Bodenverdichtungsvorrichtungen noch, ergänzend oder alternativ, weitere Nachbearbeitungsprozesse vorgesehen sein, wie beispielsweise das Ausbringen von Splitt zur Erhöhung der Griffigkeit des Straßenbelages oder die definierte Ausformung der Randbereiche der vom vorausfahrenden Straßenfertiger ausgebrachten Asphaltschicht. Die vorliegende Erfindung betrifft die Nachbearbeitung der Randbereiche der ausgebrachten Asphaltmatte mithilfe einer an der Tragstruktur angeordneten Belagskantenbearbeitungsvorrichtung. Derartige Belagskantenbearbeitungsvorrichtungen dienen dazu, bei einer Überfahrt der Asphaltmatte durch die Bodenverdichtungsvorrichtung eine formende und/oder schneidende Bearbeitung der Randkante der Asphaltmatte zu erreichen. Konkret können hierzu sogenannte Kantenschneider und Kantenandrückgeräte unterschieden werden, die jedoch beide einen zueinander durchaus vergleichbaren Grundaufbau aufweisen. Wesentliche Elemente einer solchen Belagskantenbearbeitungsvorrichtung sind eine, üblicherweise nicht angetriebene, Kantenbearbeitungsrolle, eine verstellbare Rollenhalteeinrichtung, insbesondere ein Verstellarm, sowie ein Verstellantrieb. Die Kantenbearbeitungsrolle kann von ihrem Durchmesser her deutlich kleiner als der Durchmesser der Verdichtungsrolle ausgebildet sein, beispielsweise einen Durchmesser aufweisen, der kleiner als der halbe Bandagendurchmesser, insbesondere kleiner als ein Drittel des Bandagendurchmessers, ist.

Ein Kantenschneider ist insbesondere dazu vorgesehen, vergleichbar mit einem Rollmesser einen Streifen einer Asphaltmatte abzuschneiden bzw. abzutrennen und kann dazu eine Schneidrolle umfassen. Dazu kann die Kantenschneidrolle in die Dicke der Asphaltmatte abgesenkt und in eine Arbeitsrichtung durch die Asphaltmatte getrieben werden. Bei einem Kantenandrückgerät ist dagegen eine Andrückrolle vorhanden, die seitlich neben der Asphaltmatte in die Dicke der Asphaltmatte abgesenkt wird und somit die Seitenflanke der Asphaltmatte andrückt und in Form bringt.

Die Kantenbearbeitungsrolle steht zumindest in einer Kantenbearbeitungsposition ferner in Richtung der Fahrrotationsachse wenigstens teilweise über die Stirnseite der Verdichtungsrolle (Bandage) vor, um im Arbeitsbetrieb den neben der Verdichtungsrolle, insbesondere unmittelbar an diese in Richtung der Fahrrotationsachse angrenzenden, Bodenuntergrund schneiden und/oder andrücken zu können. Dazu ist die Kantenbearbeitungsrolle an der verstellbaren Rollenhalteeinrichtung verstellbar zwischen einer Endposition bzw. einer gegenüber dem Bodenuntergrund kontaktfreien Transportposition und der Kantenbearbeitungsposition relativ zur Außenmantelfläche der Verdichtungsrolle verstellbar. Die Endposition bezeichnet dabei eine Position, in der die Kantenbearbeitungsrolle in radialer Richtung zur Fahrrotationsachse der Verdichtungsrolle überstandsfrei gegenüber dem in vertikaler Richtung unteren Scheitelpunkt des Querschnitts der Verdichtungsrolle ist und damit üblicherweise kontaktfrei gegenüber der Untergrundbelagsschicht ist. Die Kantenbearbeitungsposition hingegen bezeichnet eine Stellposition der Kantenbearbeitungsrolle, bei der diese wenigstens bündig mit dem in vertikaler Richtung unteren Scheitelpunkt der Verdichtungsrolle positioniert ist oder bevorzugt, in definiertem Ausmaß in vertikaler Richtung nach unten sogar über die Außenmantelfläche der Verdichtungsrolle vorsteht, insbesondere in Bezug auf den unteren Scheitelpunkt der Außenmantelfläche der Verdichtungsrolle. Wichtig ist dabei, dass es üblicherweise nicht die eine Kantenbearbeitungsposition gibt, sondern die Kantenbearbeitungsposition in einem definierten Bereich variabel ist, um beispielsweise Anpassungsmaßnahmen an die jeweilige Dicke der Untergrundbelagsschicht zu erlauben. In der Kantenbearbeitungsposition schneidet die Kantenbearbeitungsrolle somit in die Untergrundbelagsschicht ein und/oder drückt diese im Seitenbereich an, um eine gleichmäßig ausgeformte Untergrundbelagsschichtkante zu erhalten.

Damit der Fahrer einer solchen Bodenverdichtungsvorrichtung nicht bei jedem Wechsel der Stellposition der Belagskantenbearbeitungsrolle zwischen der Endposition und der Kantenbearbeitungsposition händisch tätig werden muss, ist die Belagskantenbearbeitungsrolle vorzugsweise mithilfe eines Verstellantriebes an der Rollenhalteeinrichtung, insbesondere einem Verstellarm, verstellbar gelagert. Ein solcher Verstellantrieb kann beispielsweise ein Hydrauliksystem mit einer hydraulische Zylinderkolbeneinheit umfassen, die einen Hydraulikzylinder aufweist.

Beispiele von Belagskantenbearbeitungsvorrichtungen sind beispielsweise in der DE 91 11 398 U1, der DE 1 939 680 U1, der DE 30 20 796 A1, der DE 29 27 883 A1 sowie der DE 87 10 179 U1 beschrieben.

Anwender derartiger Belagskantenbearbeitungsvorrichtungen müssen sich oftmals rein visuell über den Zustand der Belagskantenbearbeitungsvorrichtungen informieren, und unter Umständen einen konstanten Blick aus der Walze heraus auf die Belagskantenbearbeitungsvorrichtung werfen, um die Lage der Belagskantenbearbeitungsvorrichtung zu überprüfen. Dies ist weder ergonomisch vorteilhaft noch genügt es den Anforderungen an Sicherheit und Präzision. Daher gibt es in manchen Walzen einen Positionssensor für eine Belagskantenbearbeitungsvorrichtung, wie es zum Beispiel in dem US Patent US 10 662 590 B1 beschrieben ist. Dabei misst ein Sensor den Abstand der Belagskantenbearbeitungsvorrichtung zum Boden. Der Sensor ist dabei außen an der Belagskantenbearbeitungsvorrichtung angebracht. Solch ein Sensor, der lediglich den Abstandswert liefert, kann jedoch fehlerhafte Daten melden. Im Fall eines optischen Sensors können Hindernisse, Verunreinigungen oder schlechte Sichtverhältnisse die Daten des Sensors verfälschen. Zudem liefert der Sensor nur diesen einen Abstandwert; die Bestimmung der Kantenbearbeitungsrollenposition mittels dieses einen Wertes kann zu Problemen bei der Zuverlässigkeit und Sicherheit der Bestimmung führen. Zudem müssen diese Sensoren justiert und kalibriert werden. Die Justierung und Kalibrierung der Sensoren sind zeitaufwändig und entziehen in der Zeit der Justierung und Kalibrierung die Bodenverdichtungsvorrichtung dem Bodenverdichtungsprozess, so dass es zu Ausfällen und Wartezeiten kommt.

Die bekannten Walzen haben also entweder das Problem, dass die Bestimmung der Position der Belagskantenbearbeitungsvorrichtung stark von der Erfahrung und der Motivation des Walzenführers abhängt, und dies zudem keinen ergonomischen Richtlinien entspricht; oder dass die Daten zur Abstandsmessung auf einem Sensor beruhen, dessen Funktion von diversen Faktoren abhängt.

Vom bekannten Stand der Technik ausgehend liegt die Erfindung somit darin, eine Bodenverdichtungsvorrichtung der gattungsgemäßen Art und ein Verfahren zum Betrieb derselben bereitzustellen, die gegenüber den bekannten Lösungen einen erleichterten Betrieb, insbesondere auch hinsichtlich der Positionsbestimmung der Belagskantenbearbeitungsvorrichtung während des laufenden Betriebes der Belagskantenbearbeitungsvorrichtung, ermöglicht.

Die Lösung der Aufgabe gelingt mit einem Verfahren zum Betrieb einer Bodenverdichtungsvorrichtung, mit einer Bodenverdichtungsvorrichtung sowie mit einer Asphaltwalze gemäß den unabhängigen Ansprüchen. Bevorzugte Weiterbildungen sind in den abhängigen Ansprüchen angegeben.

Eine vorliegend gattungsgemäße Bodenverdichtungsvorrichtung zur Verdichtung einer Untergrundbelagsschicht weist wenigstens eine an einer Tragstruktur der Bodenverdichtungsvorrichtung um eine horizontale und quer zu einer Arbeitsrichtung verlaufende Fahrrotationsachse rotierbar gelagerte Verdichtungsrolle auf, die eine zylinderförmige und im Verdichtungsbetrieb auf dem Bodenuntergrund abrollende Außenmantelfläche umfasst. Bei der Verdichtungsrolle kann es sich insbesondere um eine Walzbandage handeln. Über die Abrollbewegung kontaktiert die Bodenverdichtungsvorrichtung bzw. die Verdichtungsrolle den zu verdichtenden Bodenuntergrund. Dies kann statisch oder aber auch dynamisch mit Hilfe an sich bekannter Schwingungserreger erfolgen.

Weiter umfasst die Bodenverdichtungsvorrichtung eine an der Tragstruktur angeordnete Belagskantenbearbeitungsvorrichtung. Die Belagskantenbearbeitungsvorrichtung dient dazu, die Belagskante beim Passieren der Untergrundbelagsschicht durch die Bodenverdichtungsvorrichtung zu bearbeiten, beispielsweise zu schneiden und/oder anzudrücken. Die Belagskantenbearbeitungsvorrichtung umfasst dazu in an sich bekannter Weise eine Kantenbearbeitungsrolle, eine verstellbare Rollenhalteeinrichtung, insbesondere einen Verstellarm, sowie einen Verstellantrieb, wobei die Kantenbearbeitungsrolle um eine Rollenrotationsachse drehbar an der verstellbaren Rollenhalteeinrichtung gelagert ist. Die Kantenbearbeitungsrolle ist üblicherweise nicht angetrieben und frei drehbar an der Rollenhalteeinrichtung angeordnet. Sie kann eine zentrale Lagerachse sowie eine die Lagerachse umlaufende, insbesondere in radialer Richtung schräg verlaufende, Bearbeitungsoberfläche, aufweisen. Die verstellbare Rollenhalteeinrichtung ist derart ausgebildet, dass sie zusammen mit der Kantenbearbeitungsrolle aus einer Endposition in eine Kantenbearbeitungsposition relativ zur Außenmantelfläche der Verdichtungsrolle durch den Verstellantrieb angetrieben verstellbar an der Tragstruktur gelagert ist. Dazu kann die verstellbare Rollenhalteeinrichtung insbesondere ein Verstellarm und/oder Verstellhebel sein, der an einer Seite verstellbar gegenüber der Tragstruktur an dieser gelagert ist und beabstandet zu dieser Lagerstelle ein Lager für die Kantenbearbeitungsrolle aufweist. Grundsätzlich kann die Art der Verstellbewegung zwischen der Endposition und der Kantenbearbeitungsposition variieren. Bevorzugt ist es allerdings, wenn der Verstellarm gegenüber der Tragstruktur um eine Verschwenkachse zwischen der Endposition und einer Kantenbearbeitungsposition verschwenkbar ist. Die Verschwenkachse kann dabei insbesondere parallel zur Fahrrotationsachse der Verdichtungsrolle verlaufen. Anders als bei der Endposition, bei der es sich insbesondere um eine bestimmte bzw. eine einzige gegenüber dem Bodenuntergrund angehobene Position handeln kann, kann die Kantenbearbeitungsposition eine von mehreren möglichen Positionen innerhalb eines Verstellbereiches sein. Dieser Verstellbereich kann sich beispielsweise von einem Bereich, ab dem die Kantenbearbeitungsrolle mit ihrem in Vertikalrichtung unten liegenden Scheitelpunkt in Vertikalrichtung gesehen auf Höhe des unteren Scheitelpunktes mit der Walzbandage liegt, in Vertikalrichtung nach unten bis hin zu einer maximal verstellten Position erstrecken.

Ein weiteres gattungsbildendes Element der erfindungsgemäßen Bodenverdichtungsvorrichtung kann ein Hydrauliksystem mit einem Hydraulikzylinder sein, der eine, insbesondere stufenlose, Verstellung des Verstellarms, an dem die Belagskantenbearbeitungsvorrichtung angebracht ist, relativ zur Tragstruktur bzw. relativ zur insbesondere beispielsweise Walzbandage ermöglicht. Die Kolbenstange des Hydraulikzylinders kann mit einem Lager an dem Verstellarm der Belagskantenbearbeitungsvorrichtung befestigt sein. In einem Beispiel kann das Lager den Hydraulikzylinder, insbesondere die Kolbenstange des Hydraulikzylinders, an den Verstellarm koppeln. In einem weiteren Beispiel kann das Lager den Hydraulikzylinder, insbesondere die Kolbenstange des Hydraulikzylinders, an den Verstellarm fixieren, d.h. insbesondere die Kolbenstange des Hydraulikzylinders in einer festgelegten Stellung während des gesamten Betriebes der Belagskantenbearbeitungsvorrichtung zum Verstellarm halten. Der Hydraulikzylinder kann zum Beispiel ein Differentialzylinder sein, der eine steuerbare Bewegung der Kolbenstange in beide Richtungen gestattet, und entsprechende Zu- und Ableitungen umfasst. Das Hydrauliksystem, das den Hydraulikzylinder umfasst, kann sowohl diese Zu- und Ableitungen umfassen, als auch weitere zum Betrieb des Hydraulikzylinders benötigte Elemente, wie zum Beispiel eine Pumpe, Ventile, Anschlüsse und dergleichen.

Wesentlich ist nun, dass die Bodenverdichtungsvorrichtung nach hierin beschriebenen Ausführungsformen eine Zustandsermittlungsvorrichtung für die Belagskantenbearbeitungsvorrichtung aufweist. Die Zustandsermittlungsvorrichtung kann den aktuellen Zustand der Belagskantenbearbeitungsvorrichtung ermitteln (etwa durch Abschätzung) und gegebenenfalls überwachen. Insbesondere ist die Zustandsermittlungsvorrichtung eingerichtet, den aktuellen Zustand der Kantenbearbeitungsrolle zu erfassen. Mehrere Zustände der Belagskantenbearbeitungsvorrichtung können mit der erfindungsgemäßen Zustandsermittlungsvorrichtung ermittelt werden. Dies liefert nützliche Informationen über den aktuellen Zustand der Belagskantenbearbeitungsvorrichtung, die den Betrieb sicherer und zuverlässiger und das Ergebnis ebenmäßiger machen können. Alternativ kann die Zustandsermittlungsvorrichtung auch als eine Zustandsbestimmungsvorrichtung oder Zustandsüberwachungsvorrichtung bezeichnet werden.

Die Zustandsermittlungsvorrichtung in der erfindungsgemäßen Bodenverdichtungsvorrichtung kann zum Beispiel mittels einer Sensorvorrichtung mindestens einen Betriebsparameter und/oder eine Betriebsparameteränderung des Hydraulikzylinders oder des den Hydraulikzylinder umfassenden Hydrauliksystems erfassen. Typischerweise wird dieser mindestens eine Betriebsparameter und/oder die mindestens eine Betriebsparameteränderung an eine Erkennungsvorrichtung übermittelt. Dies kann über eine kabellose Kommunikation oder eine Kommunikation mittels Kabel erfolgen. Basierend auf dem übermittelten, mindestens einen durch die Sensorvorrichtung erfassten Betriebsparameter und/oder Betriebsparameteränderung des Hydrauliksystems kann die Erkennungsvorrichtung einen Zustand der Kantenbearbeitungsrolle der Bodenverdichtungsvorrichtung erkennen und/oder bestimmen.

In einer Ausführungsform kann sich der mindestens eine Betriebsparameter des Hydraulikzylinders oder des Hydrauliksystems auf eine Zustandsgröße, eine Zustandsgrößenänderung, und/oder die Zeit beziehen, insbesondere die aktive Zeit bzw. einen aktiven Zeitraum des Hydraulikzylinders, typischerweise die aktive Zeit des Hydraulikzylinders seit dem Einnehmen der Endposition der Kantenbearbeitungsrolle. Die Erkennungsvorrichtung kann dann den aktuellen Zustand der Kantenbearbeitungsrolle erkennen, bzw. bestimmen. Der aktuelle Zustand der Kantenbearbeitungsrolle kann insbesondere die Position der Kantenbearbeitungsrolle (beispielsweise in Bezug zum Boden), das Aufsetzen der Kantenbearbeitungsrolle auf dem Boden, oder eine Kollision mit einem Hindernis beinhalten. Die Erkennungsvorrichtung kann eine geeignete Computereinrichtung umfassen.

Die Zustandsermittlungsvorrichtung der erfindungsgemäßen Bodenverdichtungsvorrichtung kann somit anhand von ermittelten Betriebsparametern in dem Hydrauliksystem ein bestimmtes Ereignis und/oder eine Position der Kantenbearbeitungsrolle identifizieren oder detektieren, wie zum Beispiel ein Ereignis des Verstellens der Position (und damit insbesondere einen bestimmten Verstellweg), des Ausmaßes des Verstellens der Position, des Erreichens einer Oberfläche (wie zum Beispiel der zu bearbeitenden Oberfläche) oder auch eines unerwünschten Ereignis, wie eine Kollision mit einem Hindernis.

Gesamtsystemisch gesehen werden in der erfindungsgemäßen Bodenverdichtungsvorrichtung Daten aus dem Hydrauliksystem oder mit dem Hydraulikzylinder in Verbindung stehende Daten verwendet, um einen Zustand eines anderen Elements der Bodenverdichtungsvorrichtung zu bestimmen. Im speziellen werden, insbesondere hydraulische Parameter, die während des Betriebes des Hydraulikzylinders anfallen (hierin Betriebsparameter genannt) verwendet, um den Zustand der entfernt davon angeordneten Kantenbearbeitungsrolle zu identifizieren. Dabei kann von Vorteil sein, dass Betriebsparameter des Hydraulikzylinders oder des den Hydraulikzylinder umfassenden Hydrauliksystems erfasst werden, die bekannt sind. Zusätzliche Sensoren sind möglich, aber nicht notwendig. Möglicherweise sind dabei keine zusätzlich einzubauenden Sensoren, wie zum Beispiel ein Sensor zur Abstandsmessung, notwendig. In einer Ausführungsform der erfindungsgemäßen Bodenverdichtungsvorrichtung werden zum Beispiel ausschließlich Betriebsparameter des Hydraulikzylinders oder des den Hydraulikzylinder umfassenden Hydrauliksystems zur Bestimmung eines Zustandes der Kantenbearbeitungsrolle verwendet. Hydraulische Parameter können insbesondere ein Druck und/oder eine Druckänderung und/oder ein Volumenstrom und/oder eine Strömungsrichtung und/oder eine Durchflussmenge und/oder mit einem oder mehreren dieser hydraulischen Parameter korrelierende Größen und/oder Messwerte sein.

Die Folge der Bestimmung des Zustandes der Kantenbearbeitungsrolle aus dem mindestens einen Betriebsparameter des Hydraulikzylinders ist eine vereinfachte Bestimmung des Verstellwegs, und/oder eine zuverlässige Ermittlung des Bearbeitungsfortschritts und/oder die Vermeidung potentiell Teile der Bodenverdichtungsvorrichtung schädigender Situationen. Welche der Vorteile überwiegt, hängt unter anderem von der Art der erfassten Betriebsparameter und der weiteren Verwendung dieser einen oder mehrerer erfasster Betriebsparameter zusammen, wie insbesondere in den folgenden, spezifischeren Ausführungsformen gezeigt werden wird.

In einem Beispiel ist die Sensorvorrichtung der Zustandsermittlungsvorrichtung insbesondere eingerichtet, mindestens den Druck im Hydraulikzylinder oder an einer definierten bzw. zweckhafte Stelle des Hydrauliksystems (wie zum Beispiel einer Zuleitung zum Hydraulikzylinder), den Volumendurchfluss bzw. Volumenstrom im Hydraulikzylinder und/oder die aktive Betriebszeit des Hydraulikzylinders, und dabei typischerweise die aktive Verstellzeit seit des letztmaligen Einnehmens der Endposition, zu erfassen. Die aktive Zeit bezeichnet einen Zeitraum, innerhalb dessen der Hydraulikzylinder in seiner Länge hydraulisch verstellt worden ist und damit eine Zeitspanne, die letztendlich die Dauer einer Verstellbewegung des Hydraulikzylinders angibt. Die aktive Zeit des Hydraulikzylinders zu erfassen, insbesondere als einzigen Betriebsparameter des Hydraulikzylinders, kann eine Bestimmung des bisher erfolgten Verstellwegs als ein Zustand der Kantenbearbeitungsrolle erlauben. Der basierend auf einem Zeitwert ermittelte Verstellweg kann als mehr oder weniger grobe Abschätzung, und als zwar vergleichsweise unpräzise, jedoch einfache, effektive und durch die Schätzung dennoch zielführende Ermittlung des Zustands der Kantenbearbeitungsrolle angesehen werden. Besonders kostensparend kann somit eine Sensorvorrichtung verwendet werden, die (in einigen Fällen ausschließlich) einen Zeitmesser umfasst. Da die Zeit vorzugsweise von dem letztmaligen Einnehmen der Endposition der Kantenbearbeitungsrolle aus gemessen wird, kann die Endposition der Bodenverdichtungsvorrichtung entsprechend ausgebildet sein. Zum Beispiel kann die Endposition durch einen Anschlag für die Kantenbearbeitungsrolle selbst, deren Verstellarm oder für ein anderes Element der Belagskantenbearbeitungsvorrichtung festgelegt sein. Damit kann dann zweckmäßig die Zeit seit Beginn der Bewegung der Kantenbearbeitungsrolle aus dieser, beispielsweise durch einen Anschlag definierten Ausgangsposition bzw. Endposition, erfasst werden. In Zusammenhang mit einem bekannten Abstand zum Boden, oder dem Verhältnis der Kantenbearbeitungsrolle zur auf dem Boden laufenden Verdichterrolle kann die Position der Kantenbearbeitungsrolle relativ zum Boden einfach, effektiv und mit geringem Aufwand bestimmt werden.

In einer Ausführungsform der erfindungsgemäßen Bodenverdichtungsvorrichtung wird der Druck an zwei Stellen des Hydraulikzylinders oder des den Hydraulikzylinder umfassenden Hydrauliksystems als der mindestens eine Betriebsparameter gemessen. In einem Beispiel kann dafür eine Messblende verwendet werden bzw. die Zustandsermittlungsvorrichtung kann eine Messblende (im Folgenden auch einfach als Blende bezeichnet) als Sensorvorrichtung umfassen. Der in dem Hydrauliksystem angeordneten Messblende können typischerweise ein oder zwei Drucksensoren beigeordnet sein. Bei zwei Drucksensoren ist es beispielsweise möglich, dass je ein Drucksensor den Druck vor (stromaufwärts) der Blende, bzw. nach (stromabwärts) der Blende misst bzw. dazu angeordnet und ausgebildet ist. Der Drucksensor oder die Drucksensoren sind mit der Erkennungsvorrichtung derart verbunden, dass sie die gemessenen Daten an die Erkennungsvorrichtung übermitteln können. Dies kann beispielsweise durch eine kabellose Kommunikation realisiert werden oder auch durch die Erkennungsvorrichtung und die Drucksensoren verbindende Leitungen.

Vorzugsweise wird der zu erfassende Betriebsparameter im Wesentlichen permanent oder kontinuierlich erfasst, das heißt über den Verlauf der Aktivität des Hydraulikzylinders. Dabei kann der Begriff "im Wesentlichen permanent" in einigen Ausführungsformen der erfindungsgemäßen Bodenverdichtungsvorrichtung bedeuten, dass während des Betriebes des Hydraulikzylinders mindestens ein Betriebsparameter des Hydraulikzylinders mehrmals in einem definierten Abstand gemessen wird, wobei der Abstand zwischen zwei Messungen typischerweise kleiner ist im Vergleich zur aktiven Zeit des Hydraulikzylinders. Insbesondere kann der Abstand zwischen zwei Messungen mindestens eines Betriebsparameters beispielsweise insbesondere im Bereich zwischen 0,1s und 2s, typischerweise zwischen 0,1s und 1s und noch typischerweise zwischen 0,05s und 0,2s liegen. Die im Wesentlichen permanente Erfassung des mindestens einen Betriebsparameter erlaubt es, zuverlässige, genaue und zeitnahe Aussagen über den Zustand der Kantenbearbeitungsrolle zu erhalten und entsprechende Schlüsse daraus zu ziehen.

Auch in Ausführungsformen der erfindungsgemäßen Bodenverdichtungsvorrichtung, in denen die Erfassung des mindestens einen Betriebsparameters nicht im Wesentlichen permanent während des Betriebes des Hydraulikzylinder erfolgt, können bevorzugt mindestens zwei Messungen des mindestens einen Betriebsparameters des Hydraulikzylinders oder des den Hydraulikzylinder umfassenden Hydrauliksystems durchgeführt werden, um eine Zustandsermittlung oder Zustandsüberwachung für die Kantenbearbeitungsrolle durchzuführen. Aus den zwei Messungen lässt sich zum Beispiel der Druckanstieg über eine definierte Zeit ermitteln. Aus dem Druckanstieg wiederum kann das Aufsetzen der Kantenbearbeitungsrolle auf dem Material, zum Beispiel dem Boden festgestellt werden. Setzt die Kantenbearbeitungsrolle auf dem Bodenuntergrund auf, kann der Druck im Hydrauliksystem beispielsweise sprunghaft ansteigen. Das Aufsetzen der Kantenbearbeitungsrolle auf dem Material kann dem Führer der Bodenverdichtungsvorrichtung angezeigt werden. Die Anzeige des Aufsetzens (oder generell eines die Belagskantenbearbeitungsvorrichtung betreffenden Ereignisses) kann beispielsweise durch ein Signallicht, einen Signalton, ein Display, oder dergleichen erfolgen. In einer Ausführungsform der erfindungsgemäßen Bodenverdichtungsvorrichtung kann die - bevorzugt permanente - Messung des Zylinderdrucks des Hydraulikzylinders auch ohne wesentliche Verstellbewegung der Belagskantenbearbeitungsvorrichtung, insbesondere der Kantenbearbeitungsrolle, einen Anhaltspunkt für die auf die Belagskantenbearbeitungsvorrichtung wirkende Kraft liefern. Es können dadurch weitere Ereignisse oder Zustände betreffend die Kantenbearbeitungsrolle festgestellt, insbesondere von der Erkennungsvorrichtung identifiziert und erkannt, werden. In einem Beispiel kann der ermittelte Kraftanstieg beim Kantenschneiden genutzt werden, um die Schnitttiefe zu bestimmen. Zusätzlich oder alternativ kann man feststellen, ob durch beispielsweise ungünstige Lenkbewegungen oder unerwartete räumliche Gegebenheiten zu hohe Kräfte auf die Belagskantenbearbeitungsvorrichtung wirken. Eine Detektion von Missbrauch oder einer beginnende Kollision kann dadurch durchgeführt werden und erhöht die Sicherheit der Anwendung der erfindungsgemäßen Bodenverdichtungsvorrichtung.

In einer Ausführungsform der erfindungsgemäßen Bodenverdichtungsvorrichtung kann durch eine Druckmessung der Volumenstrom des Hydraulikzylinders bestimmt werden, und dadurch weitere Informationen abgeleitet werden, wie z.B. die auf die Kantenbearbeitungsrolle ausgeübte Kraft, den realisierten Verstellweg der Kantenbearbeitungsrolle, und/oder mögliche Hindernisse oder Kollisionen. Im Speziellen wird die Geschwindigkeit des Hydraulikzylinders der erfindungsgemäßen Bodenverdichtungsvorrichtung im Wesentlichen durch eine Blende bestimmt. Das den Hydraulikzylinder umfassende Hydrauliksystem arbeitet normalerweise mit einem konstanten Arbeitsdruck. Wird der Druck hinter der Blende gemessen, kann man den pro Zeiteinheit fließenden Volumenstrom relativ genau bestimmen, insbesondere durch die Erkennungsvorrichtung, da der Volumenstrom über eine Blende im Wesentlichen nur von der Druckdifferenz abhängt. Insbesondere hängt der Volumenstrom über eine Blende im Fall eines Hydraulikzylinders in der erfindungsgemäßen Bodenverdichtungsvorrichtung im Wesentlichen nicht von der Viskosität der Flüssigkeit ab. Aus dem Volumenstrom und der bekannten Querschnittsfläche des Hydraulikzylinders kann dann zum Beispiel der Verstellweg des Hydraulikzylinders, und mit Kenntnis der geometrischen Gegebenheiten zwischen Kolbenstange und Kantenbearbeitungsrolle, der Verstellweg der Kantenbearbeitungsrolle bestimmt werden, zum Beispiel mit der Erkennungsvorrichtung der Zustandsermittlungsvorrichtung.

Gemäß einer erfindungsgemäßen Ausgestaltung der hierin beschriebenen Bodenverdichtungsvorrichtung kann die Sensorvorrichtung einen Volumendurchflusssensor bzw. Volumenstromsensor in dem Hydrauliksystem aufweisen, der den Volumendurchfluss als mindestens einen Betriebsparameter des Hydraulikzylinders der erfindungsgemäßen Bodenverdichtungsvorrichtung erfasst.

In einer bevorzugten Ausführungsform der erfindungsgemäßen Bodenverdichtungsvorrichtung kann mehr als ein Betriebsparameter des Hydraulikzylinders erfasst werden. Zum Beispiel kann die aktive Zeit des Betriebs des Hydraulikzylinders, auch Stellzeit genannt, und der Druck vor und/oder nach der Blende gemessen werden (wie beispielhaft oben beschrieben). Dadurch lässt sich die Stellung der Kantenbearbeitungsrolle kostengünstig abschätzen, indem bevorzugt ausgehend von einer Endlage des Stellzylinders, oder der Endposition der Belagskantenbearbeitungsvorrichtung, die Messung erfolgt.

Gemäß einer erfindungsgemäßen Ausführungsform kann der Hydraulikzylinder ein Differentialzylinder mit einer ersten Kolbenseite und einer zweiten Kolbenseite sein. Insbesondere kann ein Zu- und Abfluss der im Hydraulikzylinder verwendeten Flüssigkeit (typischerweise ein Hydrauliköl) für jede Kolbenseite bereitgestellt werden. Bevorzugt umfasst die Zustandsermittlungsvorrichtung der erfindungsgemäßen Bodenverdichtungsvorrichtung außerdem eine Pumpe zum Pumpen der in dem Hydraulikzylinder verwendeten Flüssigkeit, eine erste Leitung von der Pumpe zur ersten Kolbenseite des Hydraulikzylinders; eine erste Messblende mit einer den Querschnitt der ersten Leitung einschnürenden Blende; mindestens einen ersten Drucksensor nach der Blende in Strömungsrichtung von der Pumpe zum Hydraulikzylinder gesehen; optional einen zweiten Drucksensor vor der Blende in Strömungsrichtung von der Pumpe zum Hydraulikzylinder gesehen; und eine zweite Leitung von der zweiten Kolbenseite zur Pumpe. Weiterhin kann die Zustandsermittlungsvorrichtung einen Durchflusssensor zum Messen des Volumendurchflusses in der zweiten Leitung aufweisen. Durch die beschriebene Anordnung kann der Druck in der Zuleitung des Hydraulikzylinders an ein oder zwei Stellen gemessen werden, was die Genauigkeit der Bestimmung eines Zustandes der Belagskantenbearbeitungsvorrichtung erhöht. Mit der hier beschriebenen Anordnung können bevorzugt weiter oben beschriebenen Ausführungsformen ausgeführt werden, wie zum Beispiel die im Wesentlichen permanente Druckmessung, oder die Bestimmung des Volumendurchflusses durch die Erkennungsvorrichtung. Der Durchflusssensor zum Messen des Volumendurchflusses in der zweiten Leitung hilft ebenfalls dabei, die Genauigkeit zu erhöhen und möglichst präzise Angaben über den Zustand (z.B. die Position) der Belagskantenbearbeitungsvorrichtung zu erhalten. Dieser kann ergänzend zu oder anstelle von einem oder mehreren Drucksensoren vorgesehen sein.

In einer Ausführungsform der erfindungsgemäßen Bodenverdichtungsvorrichtung kann die Zustandsermittlungsvorrichtung typischerweise weiterhin eine zweite Messblende mit einer den Querschnitt der zweiten Leitung einschnürenden Blende aufweisen. Mit der zweiten Messblende in der zweiten Leitung der Zustandsermittlungsvorrichtung kann insbesondere nicht nur der Zustand der Kantenbearbeitungsrolle auf dem Weg von der Endposition zur Bearbeitungsposition (kurz gesagt, in Richtung Boden oder abwärts) ermittelt werden, sondern auch der Zustand auf dem Weg von der Bearbeitungsposition zur Endposition (oder aufwärts, vom Boden weg, auf dem Rückweg zurück zur Endposition). Dies liefert zusätzliche Informationen, die im Betrieb der Bodenverdichtungsvorrichtung wertvoll sein können. In einer Ausführungsform kann durch die Bestimmung des Verstellwegs zurück zur Endposition das Anfahren der Endposition ausbleiben und die Messung der Sensorvorrichtung von nahezu jeder beliebigen (dann bekannten) Position aus erfolgen. Um die Zuverlässigkeit zu erhöhen, kann nichtsdestotrotz die Endposition nach einem bestimmten Zeitintervall, oder nach einer bestimmten Anzahl an Einsätzen der Bodenverdichtungsvorrichtung, oder auch nach jedem Einsatz der Bodenverdichtungsvorrichtung angefahren werden, um die Zustandsermittlungsvorrichtung auf einfache Weise zu kalibrieren.

Alternativ oder zusätzlich kann die erfindungsgemäße Bodenverdichtungsvorrichtung ein, insbesondere entsperrbares, Rückschlagventil in der ersten und/oder zweiten Leitung und/oder einen dritten Drucksensor in der ersten Leitung aufweisen. Diese zusätzlichen oder alternativen Elemente der Zustandsermittlungsvorrichtung dienen der Erhöhung der Genauigkeit und Zuverlässigkeit des Betriebes der Zustandsermittlungsvorrichtung der erfindungsgemäßen Bodenverdichtungsvorrichtung. Insbesondere das oder die Rückschlagventile können dazu vorgesehen sein, ungewollte Bewegungen des Hydraulikzylinders zu unterdrücken.

Demgemäß sind die Sensorvorrichtung und die Erkennungsvorrichtung in einer erfindungsgemäßen Bodenverdichtungsvorrichtung bevorzugt eingerichtet, den Zustand der Kantenbearbeitungsrolle (wie zum Beispiel den Verstellweg des Hydraulikzylinders, ein Aufsetzen auf dem Boden oder eine Kollision) im Wesentlichen ausschließlich auf der Basis eines oder mehrerer Betriebsparameter des Hydraulikzylinders zu erkennen. Dieser eine oder diese mehreren Betriebsparameter können der Druck im Hydraulikzylinder oder in dem den Hydraulikzylinder umfassenden Hydrauliksystem, der Volumendurchfluss bzw. Volumenstrom durch den bzw. zu dem/in den und/oder von dem/aus dem Hydraulikzylinder, und/oder die aktive Zeit des Hydraulikzylinders d.h. die Länge der Zeitintervalls der jeweiligen Verstellung des Hydraulikzylinders sein. Mit anderen Worten: Die Zustandsermittlungsvorrichtung der erfindungsgemäßen Bodenverdichtungsvorrichtung kann einen Zustand der Kantenbearbeitungsrolle, insbesondere eine Verstellposition innerhalb eines Verstellbereiche, insbesondere ohne eine (direkte) Messung des Zustandes selbst, insbesondere eines Verstellweges, identifizieren bzw. abschätzen. Zum Beispiel kann in der vorliegenden Erfindung der Verstellweg der Kantenbearbeitungsrolle zum Boden und somit die Position der Kantenbearbeitungsrolle während des Betriebes ermittelt werden, ohne den Abstand oder den Verstellweg (beispielsweise durch Abstandssensoren) zu messen. Dasselbe gilt für andere zu identifizierende Zustände und/oder Ereignisse, wie das Aufsetzen der Kantenbearbeitungsrolle auf dem Boden oder eine (potentielle) Kollision der Kantenbearbeitungsrolle. Zusätzliche, eventuell von Verschmutzung betroffene und zu kalibrierende Sensoren für die Zustandsbestimmung der Kantenbearbeitungsrolle können in der erfindungsgemäßen Bodenverdichtungsvorrichtung eingespart werden.

In einer Ausführungsform der erfindungsgemäßen Bodenverdichtungsvorrichtung kann die Zustandsermittlungsvorrichtung weiterhin ein Display umfassen zum Anzeigen des erkannten Zustands des Hydraulikzylinders, insbesondere des erkannten Stellwegs des Hydraulikzylinders, und somit der aktuellen Position der Kantenbearbeitungsrolle. Das Display kann auch derart ausgebildet und gesteuert sein, dass es eine Kollision und/oder eine aktuelle Bewegung/Verstellung und weiteres der Kantenbearbeitungsrolle anzeigt. Das Display kann zum Beispiel in der Fahrerkabine der erfindungsgemäßen Bodenverdichtungsvorrichtung angeordnet sein, um dem Fahrer der Bodenverdichtungsvorrichtung die Bedienung zu erleichtern, das Arbeitsumfeld ergonomischer zu gestalten und den Betrieb der Bodenverdichtungsvorrichtung mit größerer Genauigkeit (im Vergleich zu bekannten Systemen) zu ermöglichen.

Gemäß einigen Ausführungsformen der erfindungsgemäßen Bodenverdichtungsvorrichtung kann die Zustandsermittlungsvorrichtung auch für einen automatisierten Betrieb, zum Beispiel für eine automatisierte Belagskantenbearbeitungsvorrichtung, eingesetzt und verwendet werden. Zum Beispiel kann die erfindungsgemäße Bodenverdichtungsvorrichtung eine Steuereinheit (wie einen Computer oder Bordcomputer) umfassen, die die notwendigen Schritte ausführt, um einen Zustand der Belagskantenbearbeitungsvorrichtung basierend auf einem oder mehreren Betriebsparametern des Hydraulikzylinders oder des den Hydraulikzylinder umfassenden Hydrauliksystems zu bestimmen oder zu erkennen. Insbesondere kann eine Steuereinheit der erfindungsgemäßen Bodenverdichtungsvorrichtung veranlassen, dass nach einem bestimmten Zeitintervall, nach einer definierten Einsatzanzahl der Bodenverdichtungsvorrichtung oder der Belagskantenbearbeitungsvorrichtung, vor jedem Einsatz der Bodenverdichtungsvorrichtung oder der Belagskantenbearbeitungsvorrichtung und/oder bei jeder angefragten Zustandsbeschreibung der Belagskantenbearbeitungsvorrichtung die Endposition angefahren wird, insbesondere um einen definierten Startpunkt für die Messung(en) der Sensorvorrichtung aufweisen zu können, von dem aus - insbesondere somit immer von einem definierten Nullpunkt ausgehend - die Messungen starten können und von dem aus die Erkennungsvorrichtung den Zustand, wie zum Beispiel den Verstellweg der Belagskantenbearbeitungsvorrichtung, insbesondere der Kantenbearbeitungsrolle, ermitteln oder berechnen kann. Weiter automatisch kann auch die Erkennung der Zustände, die Anzeige der ermittelten Zustände und/oder die Steuerung der Belagskantenbearbeitungsvorrichtung basierend auf den ermittelten Daten zu den Zuständen erfolgen.

Die Erfindung betrifft ebenfalls eine Asphaltwalze, insbesondere eine knick- oder schemelgelenkte Tandemwalze oder eine Gummiradwalze, mit einer Bodenverdichtungsvorrichtung gemäß den vorhergehenden Erläuterungen. Die vorstehend genannten Merkmale, Wirkungen und Vorteile der Bodenverdichtungsvorrichtung gelten entsprechend ebenfalls für die erfindungsgemäße Asphaltwalze. Dasselbe gilt für das nachstehend beschriebene erfindungsgemäße Verfahren, mit dem ebenfalls die Lösung der eingangs gestellten Aufgabe gelingt, wie im Folgenden gezeigt werden wird.

Auch wenn es sich bei der Asphaltwalze um eine manuell bedienbare Asphaltwalze handeln kann, treten Vorteile der Erfindung insbesondere auch dann deutlich hervor, wenn die Asphaltwalze eine autonom- oder zumindest semi-autonom arbeitende Asphaltwalze ist.

Die erfindungsgemäße Asphaltwalze kann insbesondere zur Durchführung eines erfindungsgemäßen Verfahrens ausgebildet sein.

Die Erfindung betrifft ebenfalls ein Verfahren zum Betrieb einer Bodenverdichtungsvorrichtung, insbesondere einer Bodenverdichtungsvorrichtung gemäß den vorstehenden Ausführungen, mit einer an einer Tragstruktur rotierbar gelagerten Verdichtungsrolle, insbesondere Walzbandage, und einer an der Tragstruktur gelagerten Belagskantenbearbeitungsvorrichtung, umfassend eine Kantenbearbeitungsrolle, einen Verstellarm sowie einen Verstellantrieb, wobei die Kantenbearbeitungsrolle aus einer Endposition in eine Kantenbearbeitungsposition durch den Verstellantrieb angetrieben verstellbar ist, wobei der Verstellantrieb ein Hydrauliksystem mit einem Hydraulikzylinder aufweist. Das erfindungsgemäße Verfahren eignet sich insbesondere zur Durchführung bei einer erfindungsgemäßen Asphaltwalze.

Das erfindungsgemäße Verfahren weist wenigstens die folgenden Schritte auf: Verstellen der Belagskantenbearbeitungsvorrichtung aus der Endposition in die Kantenbearbeitungsposition; während des Verstellens Messen mindestens eines Betriebsparameters des Hydraulikzylinders oder des Hydrauliksystems mit einer Sensorvorrichtung; Übermitteln des mindestens einen Betriebsparameters des Hydraulikzylinders oder des Hydrauliksystems an eine Erkennungsvorrichtung; und Erkennen eines Zustandes der Kantenbearbeitungsrolle, insbesondere Erkennen des Verstellwegs der Kantenbearbeitungsrolle, des Aufsetzens der Kantenbearbeitungsrolle auf dem Boden und/oder einer Kollision der Kantenbearbeitungsrolle, aus dem übermittelten mindestens einen Betriebsparameter des Hydraulikzylinders oder des Hydrauliksystems. Gemäß hierin beschriebener Ausführungsformen des Verfahrens kann in dem Verfahren die oben beschriebene Bodenverdichtungsvorrichtung verwendet werden. Zum Beispiel können die obigen detailliert erläuterten Merkmale der Bodenverdichtungsvorrichtung (wie zum Beispiel zur Sensorvorrichtung, zur Erkennungsvorrichtung, zu den Betriebsparametern, zum Aufbau der Zustandsermittlungsvorrichtung usw.) in dem erfindungsgemäßen Verfahren Anwendung finden.

Demgemäß kann in einer bevorzugten Ausführungsform das Messen des mindestens einen Betriebsparameters des Hydraulikzylinders das Messen des Drucks an mindestens einer Stelle im Hydraulikzylinder oder an einer oder mehrerer definierter Stellen im Hydrauliksystems (insbesondere permanent oder kontinuierlich); das Messen des Volumendurchflusses durch den Hydraulikzylinder (ebenfalls insbesondere permanent oder kontinuierlich); und/oder das Messen der aktiven Zeit des Hydraulikzylinders beinhalten. Insbesondere kann zur Messung eine Sensorvorrichtung wie oben beschrieben verwendet werden, und typischerweise die Ausführungsform der erfindungsgemäßen Zustandsermittlungsvorrichtung mit den dazugehörigen Elementen, wie Messblenden, Drucksensoren usw. verwendet werden.

Das erfindungsgemäße Verfahren kann zudem in einer Ausführungsform weiterhin das Definieren einer Anfangsposition, in der die Kantenbearbeitungsrolle in einer gegenüber dem Bodenuntergrund kontaktfreien Transportposition ist, vor dem Messen des mindestens einen Betriebsparameters aufweisen. Das Definieren kann beispielsweise mittels eines Anfahrens bzw. Verschwenkens des die Kantenbearbeitungsrolle tragenden Verstellarms in eine definierte Anschlaglage oder ähnliches sein. Typischerweise kann die Anfangsposition der Endposition der Belagskantenbearbeitungsvorrichtung bei einer Verstellung derselben in eine gegenüber dem Bodenuntergrund kontaktfreien Transportposition entsprechen. Im Allgemeinen kann die Anfangsposition zum Beispiel durch Anfahren an einen Anschlag, durch eine Einrast-Position, durch eine durch die geometrischen Gegebenheiten vorgegebene Ruheposition oder dergleichen bereitgestellt werden. Weiterhin kann das erfindungsgemäße Verfahren das Anfahren der definierten Anfangsposition und das Beginnen der Messung ausgehend von der Anfangsposition umfassen. Dadurch kann eine zuverlässige Messung durchgeführt werden, die zu jederzeit nachvollziehbaren Ergebnissen führt. Mit anderen Worten kann durch die definierte Anfangsposition eine Art Kalibrierung stattfinden, die die Genauigkeit der Messung gewährleisten kann.

Das erfindungsgemäße Verfahren kann gemäß bevorzugter Ausführungsformen beinhalten, dass der Druck und/oder Druckverlauf im Hydraulikzylinder zusätzlich oder als der mindestens eine Betriebsparameter des Hydraulikzylinders ermittelt wird. Dies kann zum Beispiel über die oben erläuterten Ausführungsformen der Zustandsermittlungsvorrichtung passieren. In einer Ausführungsform des erfindungsgemäßen Verfahrens weist das Verfahren dann weiterhin das Melden eines definierten Druckanstiegs auf, bei dem der Druck über einen definierten Zeitraum einen Mindestanstieg überschreitet. Insbesondere kann durch einen definierten Druckanstieg (Mindestanstieg pro Zeiteinheit) das Aufsetzen der Kantenbearbeitungsrolle auf dem Boden oder den Anschlag der Kantenbearbeitungsrolle an einem Hindernis detektiert oder ermittelt werden. Dies verhindert Schädigungen an der Kantenbearbeitungsrolle. Zudem führt das erfindungsgemäße Verfahren zu einem sicheren Betrieb der Belagskantenbearbeitungsvorrichtung, da der Zustand, und die Position der Kantenbearbeitungsrolle dadurch jederzeit bekannt ist und wesentliche oder außergewöhnliche Ereignisse detektiert, und möglicherweise durch ein Display oder einen Alarm, angezeigt werden.

Bevorzugt kann also bei der (insbesondere automatisierten bzw. autonomen) Belagskantenbearbeitungsvorrichtung zur genauen Positionsermittlung der Kantenbearbeitungsrolle zunächst eine Aufwärtsbewegung initiiert werden und zwar insbesondere so lange, dass unabhängig von der Ausgangsstellung bei Beginn des Verfahrens sichergestellt ist, dass die eine definierte Anfangsposition für die Messung (d.h. zum Beispiel die Endposition, oder eine obere Endlage der Belagskantenbearbeitungsvorrichtung) erreicht wurde. Danach kann die Abwärtsbewegung der Kantenbearbeitungsrolle gestartet werden und zum Beispiel der Volumenstrom über die Druckdifferenz gemessen und integriert werden. Aus dem so errechneten Volumen und der bekannten Zylinderfläche des Hydraulikzylinders kann der Verstellweg des Hydraulikzylinders (insbesondere durch die Erkennungsvorrichtung) bestimmt werden. Typischerweise ergibt sich aus den bekannten Hebelverhältnissen ein direkter Zusammenhang zwischen dem so geschätzten Zylinderweg des Hydraulikzylinders und der Position der Kantenbearbeitungsrolle. Die Abwärtsbewegung der Belagskantenbearbeitungsvorrichtung kann kontinuierlich oder schrittweise erfolgen, da nach der Initialisierung die Position der Kantenbearbeitungsrolle bei der Abwärtsbewegung bekannt ist.

Generell kann die Steuerung der Abwärtsbewegung manuell oder automatisch erfolgen. lm manuellen Modus kann die Position der Kantenbearbeitungsrolle auf einem Bedienerdisplay in der Fahrerkabine der Bodenverdichtungsvorrichtung angezeigt werden. lm automatischen Modus kann zum Beispiel eine Soll-Position vorgegeben und angefahren werden. Eine Darstellung der Zustände oder Ereignisse, zum Beispiel über ein Display, ist ebenfalls möglich. Eine Nutzung des erfindungsgemäßen Systems oder des erfindungsgemäßen Verfahrens in konventionellen, teilautonomen, ferngesteuerten/ teleoperierten und/oder autonomen Maschinen ist damit möglich.

In einigen Ausführungsformen kann das erfindungsgemäße Verfahren weiterhin die folgenden Schritte umfassen: Festlegen eines definierten Zielwertes für einen oder mehrere Zustand/Zustände der Kantenbearbeitungsrolle, und zwar spätestens vor dem Erkennen des Zustands der Kantenbearbeitungsrolle durch die Erkennungsvorrichtung, wobei der entsprechende Zustand bevorzugt eine vom Hydraulikzylinder ausgehende auf die Kantenbearbeitungsrolle wirkenden Kraft ist. Nach dem Erkennen des entsprechenden Zustandes der Kantenbearbeitungsrolle durch die Erkennungsvorrichtung kann das Verfahren außerdem das Abgleichen des erkannten Zustands mit dem entsprechenden festgelegten Zielwert umfassen. Das Abgleichen kann ein Vergleichen der beiden Werte sein, und kann auch eine Handlungsanweisung beinhalten, wie zum Beispiel das weitere Senken der Kantenbearbeitungsrolle, oder das Stoppen der Abwärtsbewegung der Kantenbearbeitungsrolle. Dies kann insbesondere auch automatisiert erfolgen, wobei zum Beispiel eine Steuereinheit (etwa ein Bordcomputer) den Abgleich und eine etwaige folgende Handlungsanweisung vornehmen kann. Dadurch kann das Erreichen eines gewünschten Zielwertes überprüft werden. Insbesondere kann damit der Betrieb der Bodenverdichtungsvorrichtung zusätzlich automatisiert werden.

Zur Vermeidung von Wiederholungen wird für das Verfahren und die einzelnen möglicherweise dafür verwendeten Elemente auf die vorstehenden Ausführungen Bezug genommen.

Nachfolgend wird die Erfindung anhand der in den Figuren dargestellten Ausführungsbeispiele näher erläutert. Es zeigen schematisch:
- Fig. 1: eine Seitenansicht einer Asphaltwalze;
- Fig. 2: eine vergrößerte Seitenansicht einer Belagskantenbearbeitungsvorrichtung;
- Fig. 3: eine Draufsicht auf eine Belagskantenbearbeitungsvorrichtung;
- Fig. 4-8: schematische Ansichten von verschiedenen Zustandsermittlungsvorrichtungen gemäß hierin beschriebener Ausführungsformen;
- Fig. 9: ein Druck-Zeit-Diagramm für die Zustandsermittlung gemäß hierin beschriebener Ausführungsformen; und
- Fig. 10: ein Ablaufdiagramm des Verfahrens.

Gleiche beziehungsweise gleich wirkende Bauteile sind in den Figuren mit den gleichen Bezugszeichen gekennzeichnet. Sich wiederholende Bauteile sind nicht in jeder Figur gesondert bezeichnet.

Figur 1 zeigt eine Asphaltwalze 1, im vorliegenden Fall eine Tandemwalze. Die Asphaltwalze 1 weist einen Maschinenrahmen 3 auf. Teil der Asphaltwalze 1 kann ein Fahrerstand 2 sein. Ihr Fahrwerk umfasst Tragstrukturen 6 und an der Tragstruktur 6 gelagerte Verdichtungsrollen 5, im vorliegenden Fall Walzbandagen. Über die Tragstrukturen 6 sind die Verdichtungsrollen 5 am Maschinenrahmen 3 gelagert. Darüber hinaus weist die Asphaltwalze 1 einen Antriebsmotor 4 auf, beispielsweise einen Dieselverbrennungsmotor oder einen Elektromotor, der die Asphaltwalze 1 antreibt. Im Arbeitsbetrieb der Asphaltwalze 1 wird diese in oder entgegen der Arbeitsrichtung a über einen Boden geführt und verdichtet diesen, wozu die Verdichtungsrollen 5 um eine Fahrrotationsachse 11 rotiert werden. Der Boden umfasst dabei beispielsweise einen Untergrund 9 und eine auf dem Untergrund 9 angeordnete Untergrundbelagsschicht 8. Die Untergrundbelagsschicht 8 ist beispielsweise eine Asphaltschicht, die von der Asphaltwalze 1 verdichtet werden soll, um eine Straße zu bilden. Der Untergrund 9 ist beispielsweise unter der Asphaltschicht angeordnetes Bodenmaterial. Die Asphaltwalze 1 gemäß Figur 1 weist eine erfindungsgemäße Bodenverdichtungsvorrichtung 10 auf, umfassend eine Tragstruktur 6, eine Verdichtungsrolle 5 und eine Belagskantenbearbeitungsvorrichtung 7. Im gezeigten Ausführungsbeispiel ist die Bodenverdichtungsvorrichtung 10 und insbesondere die Belagskantenbearbeitungsvorrichtung 7 vorne links an der Asphaltwalze 1 angeordnet. Genauso gut kann die Bodenverdichtungsleistung 10 beziehungsweise die Belagskantenbearbeitungsvorrichtung 7 allerdings vorne rechts oder hinten links oder hinten rechts an der Asphaltwalze 1 angeordnet sein. Darüber hinaus ist es ebenfalls möglich, dass mehrere Maschinenseiten jeweils eine Bodenverdichtungsvorrichtung 10 mit einer Belagskantenbearbeitungsvorrichtung 7 aufweisen.

Die Belagskantenbearbeitungsvorrichtung 7 ist in Figur 2 in einer vergrößerten Seitenansicht in der gleichen Perspektive wie aus Figur 1 dargestellt. Die Belagskantenbearbeitungsvorrichtung 7 ist an der Tragstruktur 6 der Verdichtungsrolle 5 befestigt. Sie weist eine Kantenbearbeitungsrolle 12 auf, die über eine Rollenhalteeinrichtung 13, hier ein Verstellarm, an der Tragstruktur 6 gelagert ist. Insbesondere ist die als Verstellarm ausgebildete Rollenhalteeinrichtung 13 um eine Verschwenkachse 30 rotierbar an der Tragstruktur 6 gelagert. Die Kantenbearbeitungsrolle 12 wiederum ist ebenfalls rotierbar an der Rollenhalteeinrichtung 13 befestigt, und zwar konkret um eine Rollenrotationsachse 15.

Wird der Verstellarm der Rollenhalteeinrichtung 13 um die Verschwenkachse 30 verschwenkt, so ändert sich die Position der Kantenbearbeitungsrolle 12 in Vertikalrichtung. Diese Bewegung in Vertikalrichtung wird gemäß hierin beschriebener Ausführungsformen als Verstellweg bezeichnet. Insbesondere wird die Belagskantenbearbeitungsvorrichtung 7 und insbesondere die Kantenbearbeitungsrolle 12 durch die Verschwenkung der Rollenhalteeinrichtung 13 zwischen einer Endposition, in der die Kantenbearbeitungsrolle 12 keinen Bodenkontakt aufweist und einer Kantenbearbeitungsposition, in der die Kantenbearbeitungsrolle 12 entweder einen Teil der Untergrundbelagsschicht 8 abschneidet oder andrückt, verstellt werden. Um diese Verstellbewegung der Rollenhalteeinrichtung 13 beziehungsweise des Verstellarms anzutreiben, ist ein Verstellantrieb 14 vorgesehen, der im gezeigten Ausführungsbeispiel ein Hydrauliksystem mit einem Hydraulikzylinder, der insbesondere ein doppeltwirkender Hydraulikzylinder oder auch Differentialzylinder, ist. Der Verstellantrieb 14 verstellt also die Rollenhalteeinrichtung 13 zwischen der Endposition und der Kantenbearbeitungsposition.

Der Verstellantrieb 14 mit dem Hydraulikzylinder ist typischerweise mit einer Zustandsermittlungsvorrichtung 31 verbunden. Die Zustandsermittlungsvorrichtung 31 umfasst eine Sensorvorrichtung zum Erfassen mindestens eines Betriebsparameters des Hydraulikzylinders und eine Erkennungsvorrichtung zum Erkennen eines Zustandes der Kantenbearbeitungsrolle, insbesondere zum Erkennen des Verstellwegs der Kantenbearbeitungsrolle. Dabei ist die Erkennungsvorrichtung kommunikativ mit der Sensorvorrichtung gekoppelt, um die Erkennung eines Zustandes der Kantenbearbeitungsrolle auf Basis der erfassten Daten der Sensorvorrichtung durchführen zu können. Verschiedene Ausführungsformen der Anordnung der Zustandsermittlungsvorrichtung werden in den Figuren 4 bis 8 detaillierter gezeigt.

Die Belagskantenbearbeitungsvorrichtung 7 ist in Figur 3 in einer Draufsicht dargestellt, wodurch ihr Aufbau genauer erkennbar ist. So geht aus Figur 3 hervor, dass die Kantenbearbeitungsrolle 12 über eine Lagerwelle 20 an der Rollenhalteeinrichtung 13, beziehungsweise dem Verstellarm, rotierbar gelagert ist. Darüber hinaus ist ebenfalls die Lagereinrichtung 18 beziehungsweise der Lagerarm ebenfalls rotierbar an der Lagerwelle 20 gelagert. Die Lagereinrichtung 18 beziehungsweise der Lagerarm ist daher ebenfalls um die Lagerwelle 20 rotierbar, insbesondere um eine Verstellachse 19, die der Rollenrotationsachse 15 entspricht. Verbunden mit dem Verstellantrieb 14, der einen Hydraulikzylinder aufweist, ist die Zustandsermittlungsvorrichtung 31.

Figur 4 zeigt ein Beispiel einer Zustandsermittlungsvorrichtung 31 einer erfindungsgemäßen Bodenverdichtungsvorrichtung 10 gemäß hierin beschriebener Ausführungsformen. Die Zustandsermittlungsvorrichtung 31 umfasst typischerweise eine Pumpe 32 und eine erste Leitung 45, die von der Pumpe zur ersten Kolbenseite 41 des Hydraulikzylinders 40 führt, und eine zweite Leitung 46, die von der Pumpe 32 zur zweiten Kolbenseite 42 des Hydraulikzylinders 40 führt. In dem in der Figur 4 gezeigten Beispiel umfasst die Zustandsermittlungsvorrichtung 31 weiterhin eine Messblende 33 und einen Drucksensor 34, die beide in der ersten Leitung 45 angeordnet sind und die insbesondere eine Sensorvorrichtung gemäß erfindungsgemäßer Ausführungsformen bilden können. In der in Figur 4 beispielhaft gezeigten Ausführungsform ist nur ein Drucksensor 34 stromabwärts der Blende 33 angeordnet. Im Hydrauliksystem kann ein im Wesentlichen konstanter Systemdruck bestehen. Es kann nun hinter (oder stromabwärts) der Blende 33 der Druck bzw. insbesondere der Druckabfall über die Blende 33 (d.h. der Druckabfall zwischen einem Systemdruck zum Druck des Hydraulikzylinders) ermittelt werden, so dass der pro Zeiteinheit fließenden Volumenstrom relativ genau bestimmt werden kann, zum Beispiel durch die Erkennungsvorrichtung 60 gemäß hierin beschriebener Ausführungsformen. Insbesondere kann dabei beachtet werden, dass der Volumenstrom über eine Blende im Wesentlichen nur von der Druckdifferenz abhängt. In der Figur 4 kann man somit sehen, wie die Erfassung eines Betriebsparameters des Hydraulikzylinders 40 (hier als Betriebsparameter der Druck nach der Blende 33) zur Bestimmung des Weges der Kolbenstange 43, und somit zum Verstellweg der Kantenbearbeitungsrolle 12 führt.

In der zweiten Leitung 46 der Zustandsermittlungsvorrichtung 31 ist, ergänzend oder alternativ zur Blende 33 und/oder dem Drucksensor 34, ein Volumenstrommessgerät 38 angeordnet, das den Volumenstrom zur oder von der zweiten Kolbenseite 42 des Hydraulikzylinders 40 messen kann. Figur 4 zeigt außerdem die Verbindung der Kantenbearbeitungsrolle 12 zum Hydraulikzylinder 40 über die Kolbenstange 43 und ein Lager 44. Auch ist in der Figur 4 der Verstellarm 18 gezeigt, an dem die Kantenbearbeitungsrolle 12 befestigt ist. Das Lager 44 kann eine, insbesondere zumindest wenigstens teilweise vertikale, Bewegung der Kantenbearbeitungsrolle 12 entlang eines Verstellwegs bei Bewegung der damit verbundenen Kolbenstange 43 ermöglichen.

Die Erkennungsvorrichtung 60 der erfindungsgemäßen Bodenverdichtungsvorrichtung 10 ist in Figur 4 mit dem Drucksensor 34 in der ersten Leitung 45 und dem Durchflusssensor 38 in der zweiten Leitung 38 durch gestrichelte Linien verbunden gezeigt. Dabei stehen der Drucksensor 34 und der Durchflusssensor 38 beispielhaft als Teile einer Sensorvorrichtung der Zustandsermittlungsvorrichtung 31. Ergänzend oder alternativ kann auch der Zeitmesser 55 Teil der Sensorvorrichtung sein und die Ermittlung des Ausmaßes einer Verstellbewegung der Kantenbearbeitungsrolle 12 allein über den Verstellzeitraum, beispielsweise des Hydraulikzylinders 40, ermöglichen. In einigen Ausführungsformen kann die Erkennungsvorrichtung 60 mit allen Sensoren der Zustandsermittlungsvorrichtung 31 verbunden sein.

Weitere ergänzende oder alternative Elemente der Zustandsermittlungsvorrichtung 31 gemäß hierin beschriebenen Ausführungsformen sind zum Beispiel ein Druckregelventil 36, das einstellbar sein kann, und den Durchfluss in die entsprechenden Richtungen regelnde Durchflusselemente 37. Dies kann ebenfalls ergänzend oder alternativ mithilfe des Zeitmessers 55 ermittelt und zur Ermittlung des Verstellweges herangezogen werden.

Figur 5 zeigt eine weitere Ausführungsform der Zustandsermittlungsvorrichtung 31 der erfindungsgemäßen Bodenverdichtungsvorrichtung 10. In der in Figur 5 gezeigten Ausführungsform ist ein zweiter Drucksensor 35 vor (oder auch stromaufwärts) der Blende angeordnet. Durch den zweiten Drucksensor 35 kann der erwartete Druck im Normalbetrieb des Hydrauliksystems verifiziert und, gegebenenfalls korrigiert werden. Dadurch können auch kleine Abweichungen im Druckniveau erfasst werden, und die Präzision der Bestimmung eines Zustandes der Kantenbearbeitungsrolle 12 kann gesteigert werden.

In Figur 6 ist eine weitere Ausführungsform der Zustandsermittlungsvorrichtung 31 einer erfindungsgemäßen Bodenverdichtungsvorrichtung 10 gezeigt. Diese umfasst außer den bereits in Bezug zu den Figuren 4 und 5 erläuterten Elementen je ein Rückschlagventil 50 in der ersten Leitung und in der zweiten Leitung, wie auch einen dritten Drucksensor 51 vor dem Rückschlagventil 50 in der ersten Leitung 45. Dieser kann auch alternativ zum Drucksensor 35 vorgesehen sein. Außerdem ist in der Figur 6 eine Aufhängung 52 des Hydraulikzylinders 40 an einem starren System gezeigt, das etwa durch eine Tragstruktur der erfindungsmäßen Bodenverdichtungsvorrichtung bereitgestellt werden kann. Die Rückschlageventile 50 verhindern ein Zurückfließen der Hydraulikflüssigkeit (typischerweise ein Öl) und stellen somit eine korrekte Positionierung der Kantenbearbeitungsrolle 12 sicher.

Die Figur 7 zeigt eine weitere erfindungsgemäße Ausführungsform der Zustandsermittlungsvorrichtung 31 der hierin beschriebenen Bodenverdichtungsvorrichtung 10. In der in Figur 7 gezeigten Zustandsermittlungsvorrichtung 31 weist auch die zweite Leitung 46, die mit der zweiten Kolbenseite 42 des Hydraulikzylinders 40 verbunden ist, eine Messblende 53 auf. Zusätzlich ist in der zweiten Leitung 46 auch ein weiterer Drucksensor 54 eingebaut, um den Druck hinter (oder stromabwärts) der Blende 53 zu messen. Auf diese Art kann der zu bestimmende Zustand der Kantenbearbeitungsrolle 12 noch exakter bestimmt werden. Zum Beispiel kann der Druck in der zweiten Kolbenseite exakt bestimmt werden und dadurch mittels der Erkennungsvorrichtung der Verstellweg der Kantenbearbeitungsrolle 12 bestimmt werden. Insbesondere kann dabei auch der im Wesentlichen vertikale, jedoch nach oben verlaufende Verstellweg der Kantenbearbeitungsrolle 12 bestimmt werden. Ergänzend oder alternativ kann es auch vorgesehen sein, dass der Drucksensor 54 ergänzend zu dem Drucksensor 34 oder anstelle des Drucksensors 34 genutzt wird.

Obwohl nicht in allen Figuren gezeigt, kann der Fachmann verstehen, dass die Erkennungsvorrichtung 60 (gezeigt z.B. in Figur 4), die mit der Sensorvorrichtung der erfindungsgemäßen Bodenverdichtungsvorrichtung verbunden ist, auch in den anderen Ausführungsformen vorhanden ist. Insbesondere kann die Erkennungsvorrichtung mit einigen oder allen der Sensorvorrichtung zugehörigen Sensoren verbunden sein, wie zum Beispiel Drucksensoren, Durchflusssensoren, Zeitmesser und dergleichen.

Figur 8 zeigt ein weiteres Beispiel einer Zustandsermittlungsvorrichtung 31 einer erfindungsgemäßen Bodenverdichtungsvorrichtung 10. Die Zustandsermittlungsvorrichtung 31 der Figur 8 weist als (insbesondere einziges) Element der Sensorvorrichtung einen Zeitmesser 55 auf, der die aktive Zeit des Hydraulikzylinders 40 der erfindungsgemäßen Bodenverdichtungsvorrichtung 10 misst. In Figur 8 misst der Zeitmesser 55 beispielhaft die Zeit der Bewegung der Kolbenstange 43 und kann diese durch eine Verbindung (gestrichelt gezeigt) mit der Erkennungsvorrichtung 60 an diese übermitteln. Zusätzlich oder ergänzend kann auch die Zeit der Aktivität der Pumpe 32 durch einen Zeitmesser gemessen werden, oder die Zeit der Aktivität anderer für eine Aktivität des Hydraulikzylinders repräsentativer Elemente gemessen werden. Aus der gemessenen Zeit kann die Erkennungsvorrichtung 60 eine Einschätzung des zurückgelegten Weges (des Verstellwegs) des Hydraulikzylinders geben. Insbesondere kann aufgrund der bekannten geometrischen Gegebenheiten damit auch der zurückgelegte Weg der Kantenbearbeitungsrolle 12 abgeschätzt werden.

Weitere in den Figuren nicht gezeigte Ausführungsformen der vorliegenden Erfindung können zum Beispiel Kombinationen der gezeigten Systeme enthalten, wie zum Beispiel Kombinationen der in den verschiedenen gezeigten Sensoren (wie Drucksensoren, Zeitmesser und/oder Durchflusssensoren).

Typischerweise kann das Hydrauliksystem der Kantenbearbeitungsvorrichtung mit dem eventuelle vorhandenen Hydrauliksystem der Bodenverdichtungsvorrichtung verbunden sein. Ergänzend oder alternativ kann auch ein dezentrales System, insbesondere ein elektrohydraulisches System, umfassend, insbesondere ausschließlich, eine elektrisch angetriebene Hydraulikpumpe und den Hydraulikzylinder, die, insbesondere direkt, miteinander in fluidleitender Verbindung stehen, vorgesehen sein.

Während aus den vorstehend erläuterten Figuren hauptsächlich das Erkennen des Verstellwegs als Zustand der Kantenbearbeitungsvorrichtung hervorgeht, zeigt Figur 9 schematisch, wie das Erkennen eines anderen Zustands, zum Beispiel das Aufsetzen auf dem Material (oder der Asphaltschicht) ablaufen kann. Figur 9 zeigt ein Diagramm, in dem der Druck p über die Zeit t eingetragen ist. Die Druckermittlung kann zum Beispiel von den in den Figuren 4 bis 8 gezeigten und beschriebenen Sensorvorrichtungen erfolgen. In dem in Figur 9 gezeigten Beispiel verläuft der Druck zunächst im Wesentlichen konstant mit dem Wert p1. Zum Zeitpunkt t1 erfolgt dann ein sehr rascher Anstieg zu dem Wert p2. Dieser Anstieg ist vergleichsweise steil und endet zum Zeitpunkt t2. Je nach den Gegebenheiten der Bodenverdichtungsvorrichtung, aber auch des Bodens und der Kantenbearbeitungsrolle ergeben sich die Werte für p1, p2, t1 und t2. Die Erkennungsvorrichtung, die diese Werte von der Sensorvorrichtung geliefert bekommt, wird zum Beispiel aus dem gezeigten Diagramm daraus schließen, dass die Kantenbearbeitungsrolle auf dem Boden aufgesetzt hat und erkennt diesen Zustand. In dem gezeigten Beispiel der Figur 9 könnte es sich etwa um den Beginn eines Schneide- oder Andrückvorgangs handeln.

In einigen Ausführungsformen kann die Erkennungsvorrichtung diesen Zustand dann melden, zum Beispiel an ein Display, oder einen Alarm initiieren, wie zum Beispiel einen optischen oder akustischen Alarm, um den Fahrer der Bodenverdichtungsvorrichtung das Ereignis Aufsetzen mitzuteilen.

Gemäß einigen hierin beschriebenen Ausführungsformen kann der Druck weiter anstiegen, entweder mit derselben Steigung, oder abgeflacht, etwa wenn eine Kollision erfolgt, oder sich das zu schneidende Material ändert. Auch dies kann die Erkennungsvorrichtung der vorliegenden Erfindung entweder durch den Abgleich mit gespeicherten Daten oder durch die Auswertung eines Schemas erkennen.

Zusätzlich oder ergänzend kann die Erkennungsvorrichtung auch zum Beispiel Daten zu erwarteten Zuständen gespeichert haben, zum Beispiel einen Zeitraum oder einen Verstellweg, nach dessen Ablauf das Aufsetzen der Kantenbearbeitungsrolle erwartet wird. Falls dann ein starker Druckanstieg außerhalb der erwarteten Ereignisse erfolgt, kann die Erkennungsvorrichtung zum Beispiel eine Kollision melden, und dadurch weitere Schäden vermeiden und/oder die Kantenbearbeitungsrolle in eine sichere Position, insbesondere den angehobenen Endanschlag, verstellen.

Figur 10 zeigt ein Ablaufdiagramm des erfindungsgemäßen Verfahrens. Das Verfahren 65 umfasst ein Verstellen 61 der Belagskantenbearbeitungsvorrichtung 7 aus der Endposition in die Kantenbearbeitungsposition, und während des Verstellens Messen 62 mindestens eines Betriebsparameters des Hydraulikzylinders 40 mit einer Sensorvorrichtung. Der mindestens eine Betriebsparameter des Hydraulikzylinders 40 kann zum Beispiel die aktive Zeit des Hydraulikzylinders (insbesondere seit dem letzten Erreichen der Endposition), der Druck in dem Hydraulikzylinder oder in einer der zuführenden Leitungen, oder der Volumendurchfluss der hydraulischen Flüssigkeit in einer der zuführenden Leitungen sein. Das erfindungsgemäße Verfahren umfasst außerdem das Übermitteln 63 des mindestens einen Betriebsparameters des Hydraulikzylinders 40 an eine Erkennungsvorrichtung 60; und das Erkennen 64 eines Zustandes der Kantenbearbeitungsrolle 12, insbesondere Erkennen des Verstellwegs der Kantenbearbeitungsrolle 12, des Aufsetzens der Kantenbearbeitungsrolle 12 auf dem Boden und/oder einer Kollision der Kantenbearbeitungsrolle 12, aus dem übermittelten mindestens einen Betriebsparameter des Hydraulikzylinders. Wesentlich für die Erfindung ist nun auf der einen Seite, dass Betriebsparameter des Hydraulikzylinders oder des den Hydraulikzylinder beinhaltenden Hydrauliksystems für die Ermittlung des Zustands der Kantenbearbeitungsrolle herangezogen werden; somit wird ein Element der Bodenverdichtungsvorrichtung vermessen, dessen Parameter nicht per se relevant für die Detektion des Zustands der Kantenbearbeitungsrolle sind. Jedoch verwendet die Erkennungsvorrichtung diese Parameter eines ersten Elements (hier des Hydrauliksystems) für die Zustandsbestimmung eines zweiten Elements (hier der Kantenbearbeitungsrolle). Es ergeben sich daraus einige Vorteile, insbesondere im Vergleich zur direkten Abstandsmessung der Kantenbearbeitungsrolle. Zum Beispiel sind die Sensoren im Hydrauliksystem (also zum Beispiel in den Leitungen zum Hydraulikzylinder) weniger Verschmutzungen ausgesetzt im Vergleich zu Sensoren, die den Abstand der Kantenbearbeitungsrolle direkt messen. Auch kann das Anfahren einer Endposition als eine Art Kalibrierung angesehen werden, wohingegen Abstandssensoren, die den Abstand der Kantenbearbeitungsrolle zum Beispiel direkt messen, in regelmäßigen Abständen kalibriert werden müssen, wobei die Kantenbearbeitungsvorrichtung typischerweise pausieren muss.

Es sei angemerkt, dass alle hierin mit Bezug zur Bodenverdichtungsvorrichtung, oder deren Elemente, beschriebenen Merkmale auch in dem erfindungsgemäßen Verfahren gemäß hierin beschriebener Ausführungsformen angewendet werden können.

## Patentansprüche

1. Verfahren (27) zum Betrieb einer Bodenverdichtungsvorrichtung (10) mit einer an einer Tragstruktur (6) rotierbar gelagerten Verdichtungsrolle (5) und einer an der Tragstruktur (6) gelagerten Belagskantenbearbeitungsvorrichtung (7), umfassend eine Kantenbearbeitungsrolle (12), einen Verstellarm (18) sowie einen Verstellantrieb (14), wobei die Kantenbearbeitungsrolle (12) aus einer Endposition in eine Kantenbearbeitungsposition durch den Verstellantrieb (14) angetrieben verstellbar ist, wobei der Verstellantrieb ein Hydrauliksystem mit einem Hydraulikzylinder (40) aufweist, das Verfahren (27) umfassend wenigstens die Schritte:
a) Verstellen (28) der Belagskantenbearbeitungsvorrichtung (7) aus der Endposition in die Kantenbearbeitungsposition,
b) Während des Verstellens Messen mindestens eines Betriebsparameters des Hydrauliksystems mit dem Hydraulikzylinder (40) durch eine Sensorvorrichtung,
c) Übermitteln des mindestens einen Betriebsparameters des Hydrauliksystems an eine Erkennungsvorrichtung (60); und
d) Erkennen eines Zustandes der Kantenbearbeitungsrolle (12), insbesondere Erkennen des Verstellwegs der Kantenbearbeitungsrolle (12) und/oder des Aufsetzens der Kantenbearbeitungsrolle (12) auf dem Boden und/oder einer Kollision der Kantenbearbeitungsrolle (12), aus dem übermittelten mindestens einen Betriebsparameter des Hydrauliksystems.

2. Verfahren zum Betrieb einer Bodenverdichtungsvorrichtung (10) nach Anspruch 1,
**dadurch gekennzeichnet,**
**dass** das Messen des mindestens einen Betriebsparameters des Hydraulikzylinders (40) das Messen von mindestens einem aus der folgenden Liste umfasst:
- Druck an mindestens einer Stelle im Hydraulikzylinder (40) oder in einer Zuleitung (45; 46) des Hydraulikzylinders (40);
- Volumendurchfluss durch, in oder aus den Hydraulikzylinder (40); und
- aktive Zeit des Hydraulikzylinders (40).

3. Verfahren zum Betrieb einer Bodenverdichtungsvorrichtung (10) nach einem der vorangehenden Ansprüche,
**dadurch gekennzeichnet,**
**dass** es weiterhin umfasst:
- Vor dem Messen des mindestens einen Betriebsparameters des Hydraulikzylinders (40) Definieren einer Anfangsposition, in der die Kantenbearbeitungsrolle (12) kontaktfrei gegenüber dem Bodenuntergrund ist,
- Anfahren der definierten Anfangsposition; und
- Beginnen der Messung ausgehend von der Anfangsposition.

4. Verfahren zum Betrieb einer Bodenverdichtungsvorrichtung (10) nach einem der vorangehenden Ansprüche,
**dadurch gekennzeichnet,**
**dass** das Messen des mindestens einen Betriebsparameters des Hydraulikzylinders (40) im Wesentlichen kontinuierlich erfolgt.

5. Verfahren zum Betrieb einer Bodenverdichtungsvorrichtung (10) nach einem der vorangehenden Ansprüche,
**dadurch gekennzeichnet,**
**dass** es e) ein Anzeigen des Ergebnisses der Erkennungsvorrichtung (60), insbesondere Anzeigen des Verstellwegs des Hydraulikzylinders (40) auf einem Display, umfasst.

6. Verfahren zum Betrieb einer Bodenverdichtungsvorrichtung (10) nach einem der vorangehenden Ansprüche,
**dadurch gekennzeichnet,**
**dass** das Messen des mindestens einen Betriebsparameters und das Erkennen des Zustands der Kantenbearbeitungsrolle (12), insbesondere des Verstellwegs des Hydraulikzylinders (40), im Wesentlichen ausschließlich auf der Basis der folgenden Parameter erfolgt:
- Druck im Hydraulikzylinder (40) oder an einer definierten Stelle im Hydrauliksystem;
- Volumendurchfluss durch den Hydraulikzylinder (40); und
- aktive Zeit des Hydraulikzylinders (40).

7. Verfahren zum Betrieb einer Bodenverdichtungsvorrichtung (10) nach einem der vorangehenden Ansprüche,
**dadurch gekennzeichnet,**
**dass** der Druck im Hydraulikzylinder (40) zusätzlich oder als der mindestens eine Betriebsparameter des Hydraulikzylinders (40) ermittelt wird, wobei das Verfahren weiterhin umfasst: Melden eines definierten Druckanstiegs, bei dem der Druck über einen definierten Zeitraum einen Mindestanstieg überschreitet, um das Aufsetzen der Kantenbearbeitungsrolle (12) auf dem Boden oder den Anschlag der Kantenbearbeitungsrolle (12) an einem Hindernis zu detektieren.

8. Verfahren zum Betrieb einer Bodenverdichtungsvorrichtung (10) nach einem der vorangehenden Ansprüche,
**dadurch gekennzeichnet,**
**dass** es umfasst:
- Spätestens vor dem Erkennen des Zustands der Kantenbearbeitungsrolle (12), insbesondere einer auf die Kantenbearbeitungsrolle (12) wirkenden Kraft, Festlegen eines definierten Zielwertes für einen entsprechenden Zustand der Kantenbearbeitungsrolle (12);
- nach dem Erkennen des entsprechenden Zustandes der Kantenbearbeitungsrolle (12), Abgleichen des bestimmten Zustands, mit dem entsprechenden festgelegten Zielwert.

9. Bodenverdichtungsvorrichtung (10) zur Verdichtung einer Untergrundbelagsschicht (8),
- mit wenigstens einer an einer Tragstruktur (6) der Bodenverdichtungsvorrichtung (10) um eine horizontale und quer zu einer Arbeitsrichtung (a) verlaufende Fahrrotationsachse (11) rotierbar gelagerten Verdichtungsrolle (5), die eine zylinderförmige und im Verdichtungsbetrieb auf dem Bodenuntergrund abrollende Außenmantelfläche umfasst,
- mit einer an der Tragstruktur (6) angeordneten Belagskantenbearbeitungsvorrichtung (7), umfassend eine Kantenbearbeitungsrolle (12), eine verstellbare Rollenhaltevorrichtung (13), insbesondere einen Verstellarm, sowie einen Verstellantrieb (14), wobei die verstellbare Rollenhaltevorrichtung (13) zusammen mit der Kantenbearbeitungsrolle (12) aus einer Endposition in eine Kantenbearbeitungsposition durch den Verstellantrieb (14) angetrieben verstellbar an der Tragstruktur (6) gelagert ist,
- wobei der Verstellantrieb (14) ein Hydrauliksystem mit einem Hydraulikzylinder (40) aufweist,
**dadurch gekennzeichnet,**
**dass** die Bodenverdichtungsvorrichtung eine Zustandsermittlungsvorrichtung (31) für die Belagskantenbearbeitungsvorrichtung (7) aufweist, wobei die Zustandsermittlungsvorrichtung (31) folgendes umfasst:
- eine Sensorvorrichtung zum Erfassen mindestens eines Betriebsparameters des Hydrauliksystems mit dem Hydraulikzylinder (40); und
- eine Erkennungsvorrichtung (60), die, basierend auf dem mindesten einen Betriebsparameter des Hydrauliksystems mit dem Hydraulikzylinders (40), zum Erkennen eines Zustandes der Kantenbearbeitungsrolle (12), insbesondere zum Erkennen des Verstellwegs der Kantenbearbeitungsrolle (12), des Aufsetzens der Kantenbearbeitungsrolle (12) auf dem Boden und/oder einer Kollision der Kantenbearbeitungsrolle (12), eingerichtet ist.

10. Bodenverdichtungsvorrichtung (10) nach Anspruch 9,
**dadurch gekennzeichnet,**
**dass** die Sensorvorrichtung eingerichtet ist, mindestens einen Betriebsparameter des Hydraulikzylinders (40), aus der folgenden Liste zu erfassen:
- Druck im Hydraulikzylinder (40) oder an einer definierten Stelle im Hydrauliksystem;
- Volumendurchfluss durch den Hydraulikzylinder (40); und
- aktive Zeit des Hydraulikzylinders (40).

11. Bodenverdichtungsvorrichtung (10) nach einem der Ansprüche 9 bis 10,
**dadurch gekennzeichnet,**
**dass** die Sensorvorrichtung eingerichtet ist, die mindestens eine Zustandsgröße des Hydrauliksystems mit dem Hydraulikzylinders (40) im Wesentlichen kontinuierlich zu erfassen.

12. Bodenverdichtungsvorrichtung (10) nach einem der Ansprüche 10 bis 11,
**dadurch gekennzeichnet,**
**dass** die Sensorvorrichtung mindestens eines der folgenden Merkmale aufweist:
- Eine Messblende (33),
- einen Durchflusssensor (38),
- mindestens einen Drucksensor (34; 35),
- einen Ultraschalldurchflusssensor, und/oder
- einen Zeitmesser (55).

13. Bodenverdichtungsvorrichtung (10) nach einem der Ansprüche 9 bis 12,
**dadurch gekennzeichnet,**
**dass** die Erkennungsvorrichtung ausgelegt ist, mit Daten der Sensorvorrichtung den Volumendurchfluss des Hydraulikzylinders (40), und aus dem Volumendurchfluss und der Querschnittsfläche des Hydraulikzylinders (40) den Verstellweg des Hydraulikzylinders (40) zu ermitteln.

14. Bodenverdichtungsvorrichtung (10) nach einem der Ansprüche 9 bis 13,
**dadurch gekennzeichnet,**
**dass** die Zustandsermittlungsvorrichtung (31) weiterhin ein Display umfasst zum Anzeigen des erkannten Zustands des Hydraulikzylinders (40), insbesondere des erkannten Stellwegs des Hydraulikzylinders (40).

15. Bodenverdichtungsvorrichtung (10) nach einem der Ansprüche 9 bis 14,
**dadurch gekennzeichnet,**
**dass** die Sensorvorrichtung und die Erkennungsvorrichtung (60) eingerichtet sind, den Zustand der Kantenbearbeitungsrolle (12), insbesondere den Verstellweg des Hydraulikzylinders (40), insbesondere ausschließlich, auf der Basis der folgenden Parameter zu erkennen:
- Druck im Hydraulikzylinder (40) oder an einer definierten Stelle im Hydrauliksystem;
- Volumendurchfluss durch den Hydraulikzylinder (40); und
- aktive Zeit des Hydraulikzylinders (40).

16. Bodenverdichtungsvorrichtung (10) nach einem der Ansprüche 9 bis 15,
**dadurch gekennzeichnet,**
**dass** der Hydraulikzylinder (40) ein Differentialzylinder mit einer ersten Kolbenseite (41) und einer zweiten Kolbenseite (42) ist und wobei die Zustandsermittlungsvorrichtung (31) weiterhin folgendes umfasst:
- Eine Pumpe (32);
- eine erste Leitung (45) von der Pumpe zur ersten Kolbenseite (41) des Hydraulikzylinders (40);
- eine Messblende (33) mit einer den Querschnitt der ersten Leitung (45) einschnürenden Blende (33);
- mindestens einen ersten Drucksensor (34) nach der Blende (33) in Strömungsrichtung von der Pumpe (32) zum Hydraulikzylinder (40) gesehen;
- optional mindestens einen zweiten Drucksensor (35) vor der Blende (33) in Strömungsrichtung von der Pumpe (32) zum Hydraulikzylinder (40) gesehen;
- eine zweite Leitung (46) von der zweiten Kolbenseite (42) zur Pumpe (32); und
- insbesondere einen Durchflusssensor (38) zum Messen des Volumendurchflusses in der zweiten Leitung (46).

17. Bodenverdichtungsvorrichtung (10) nach Anspruch 16,
**dadurch gekennzeichnet,**
**dass** die Zustandsermittlungsvorrichtung (31) weiterhin mindesten eines der folgenden Merkmale umfasst:
- Eine zweite Messblende (33) mit einer den Querschnitt der zweiten Leitung (46) einschnürenden Blende;
- mindestens ein Rückschlagventil (50) in der ersten und/oder zweiten Leitung.

18. Asphaltwalze (1), insbesondere knick- oder schemelgelenkte Tandemwalze, mit einer Bodenverdichtungsvorrichtung (10) gemäß einem der Ansprüche 9 bis 17.
